# EUROPÄISCHE PATENTSCHRIFT

(11) **EP 0 666 482 B1**
(45) Veröffentlichungstag und Bekanntmachung des Hinweises auf die Patenterteilung: **04.06.1997**
(21) Anmeldenummer: 95810047.1
(22) Anmeldetag: 26.01.1995
(51) Int. Cl.: G01S 7/491, G01S 7/497, E03C 1/05

(54) **Verfahren zur berührungslosen Betätigung des Wasserflusses einer Sanitäranlage**
Method of touch-free actuation of water flow in a sanitation device
Procédé de commande sans contact d'une installation sanitaire

(30) Priorität: 02.02.1994 CH 308/94
(43) Veröffentlichungstag der Anmeldung: 09.08.1995
(73) Patentinhaber: GEBERIT TECHNIK AG, CH-8645 Jona (CH)
(72) Erfinder: Mauerhofer, Alex, CH-7324 Vilters (CH)
(74) Vertreter: Groner, Manfred

(56) Entgegenhaltungen:
- EP-A- 0 463 440
- EP-A- 0 632 290
- US-A- 4 872 485

## Beschreibung

Die Erfindung betrifft ein Verfahren zur berührungslosen Betätigung des Wasserflusses einer Sanitäranlage, mit einer elektronischen Steuereinrichtung, einer Tastvorrichtung mit einer Strahlungsquelle und einem optischen Sensor sowie einem in einer Wasserzuführung angeordneten Ventil. Die Erfindung betrifft zudem eine Anordnung zur berührungslosen Betätigung des Wasserflusses einer Sanitäranlage, insbesondere Waschtischarmatur, mit einer elektronischen Steuereinrichtung, einer Tastvorrichtung mit einer Strahlungsquelle und einem optischen Sensor sowie einem in einer Wasserzuführung angeordneten Ventil, wobei die Tastvorrichtung so ausgebildet ist, dass bei einer Abdeckung beispielsweise mit einer hand, Abtastimpulse der Strahlungsquelle mit vergleichsweise hoher Lichtleistung reflektiert werden. Die gattungsbildende US-A-4 872 485 zeigt eine Anordnung zur berührungslosen Betätigung eines Wasserflusses und umfasst einen Infrarotsensor zur Steuerung des Wasserflusses in einer Wasserzuführung.

Ein solches Verfahren sowie eine geeignete Anordnung dazu sind auch in der schweizerischen Patentanmeldung Nr. 1955/93-6 des Anmelders beschrieben und durch die EP-A-0 632 290 veröffentlicht worden. Der Offenbarungsgehalt dieser früheren Anmeldung wird in der vorliegenden Anmeldung beigezogen.

Die Anordnung nach der oben genannten schweizerischen Patentanmeldung weist einen Infrarot-Lichtimpulssender, einen Infrarot-Empfänger mit Schwellwertverstärker sowie eine elektronische Steuereinrichtung auf. Die Strahlungsleistung des Infrarot-Lichtimpulssenders ist mittels der Steuervorrichtung variierbar. Die Erfassungsleistung wird laufend dem Hintergrund bzw. einem sich verändernden Gegenstand nachgeführt, so dass in der Erfassungszone befindliche Gegenstände als ruhende oder bewegte Objekte identifizierbar sind. Im Stand der Technik sind zudem auch andere berührungslose Betätigungen, insbesondere für Waschtischarmaturen, bekannt. Diese berührungslosen Betätigungen haben den Vorteil, dass sie hygienischer sind als die konventionellen Betätigungen und generell zur Reduktion des Wasserverbrauches einen Beitrag leisten.

Der Erfinder hat sich nun die Aufgabe gestellt, ein Verfahren sowie eine Anordnung der genannten Art zu schaffen, welche die Reinigung der Sanitäranlage erleichtern. Insbesondere soll mit dem Verfahren bzw. der Anordnung die Reinigung eines Waschbeckens ermöglicht bzw. erleichtert werden. Die übliche Benützung der Sanitäranlage soll trotzdem in keiner Weise behindert sein. Die Aufgabe ist beim genannten Verfahren dadurch gelöst, dass beim Abdecken der Tastvorrichtung, beispielsweise mit einer Hand, die Steuereinrichtung das Ventil im momentanen Zustand hält. Dadurch ist es für eine Reinigungsperson möglich, durch einfaches Abdecken der Tastvorrichtung den gewünschten Zustand "einzufrieren". Die erfindungsgemässe Anordnung ist dadurch gekennzeichnet, dass die Steuereinrichtung aufgrund der Reflexion dieser Abtastimpulse das Ventil im momentanen Zustand hält.

Bei der Anordnung nach der oben genannten schweizerischen Patentanmeldung kann das erfindungsgemässe Verfahren durch entsprechende Programmierung der Steuereinrichtung realisiert werden, so dass sich keine Mehrkosten ergeben und es auch mit geringem Aufwand möglich ist, die Reinigungsfunktion zu ändern oder wieder zu entfernen.

Nachfolgend wird ein Ausführungsbeispiel der Erfindung näher erläutert.

Die Anordnung weist eine Tastvorrichtung auf, die in konzentrischer Anordnung eine Strahlungsquelle sowie einen optischen Sensor aufweist, wie dies in der oben erwähnten schweizerischen Patentanmeldung offenbart ist. Wird die Tastvorrichtung mit der Hand oder einem Finger abgedeckt, so hat dies eine ungewöhnlich hohe reflektierte Lichtleistung der Abtastimpulse zur Folge, welche die Steuereinrichtung als "Abdeckung der Optik" identifiziert. Hat die Steuereinrichtung eine solche Abdeckung identifiziert, so hält sie das Ventil im momentanen Zustand. Dieser Zustand ist vorzugsweise zeitlich begrenzt, beispielsweise für eine Dauer von 60 Sekunden. Ist somit das Ventil vor der Abdekkung offen, so bleibt es auch während der Abdeckung der Tastvorrichtung offen. Im anderen Fall bleibt das Ventil geschlossen.

Beim Abdecken der Tastvorrichtung schaltet die Steuereinrichtung selbsttätig in einen sogenannten "Sleep-Modus" um, um zu verhindern, dass durch eine permanente Abdeckung der Tastvorrichtung, beispielsweise durch einen Klebstreifen oder dergleichen, die Batterie rasch und vorzeitig entladen wird.

Bei einer Reinigung eines Waschbeckens durch eine Reinigungsperson arbeitet das Verfahren bzw. die Anordnung wie folgt:

Die Reinigungsperson tritt an das Waschbecken heran und deckt die Tastvorrichtung mit der Hand oder einem Finger ab. Mit der freibleibenden Hand reinigt sie das Waschbekken, wobei der Wasserfluss des Wasserhahns nicht gestört wird, da die Steuereinrichtung das Ventil im momentanen Zustand hält. Benötigt die Reinigungsperson etwas Wasser, so genügt dazu eine Handbewegung mit der die Tastvorrichtung abdeckenden Hand. Sobald das Wasser abstellt, kann sie den Ruhezustand durch erneutes Abdecken der Tastvorrichtung wieder "einfrieren".

Zum Wegspülen eines Putzmittels im Waschbecken bewegt die Reinigungsperson kurz die die Tastvorrichtung abdeckende Hand von der Tastvorrichtung weg und, sobald Wasser aus dem Wasserhahn fliesst, hält sie durch Abdeckung der Tastvorrichtung den Wasserfluss bei. Mit der freibleibenden Hand wischt sie nun bei laufendem Wasser das Putzmittel weg, ohne dass der Wasserfluss unbeabsichtigt unterbrochen werden kann. Durch Wegnehmen der die Tastvorrichtung abdeckenden Hand wird das Wasser nach der üblichen Verzögerungszeit von beispielsweise 2 Sekunden abgestellt.

Zum Trocknen des Waschbeckens deckt die Reinigungsperson bei abgestelltem Wasserhahn die Tastvorrichtung wiederum ab. Da nun während der Abdeckung kein Wasser fliesst, kann die Reinigungsperson ungehindert das Waschbecken trocken reiben.

Bei der erfindungsgemässen Anordnung kann somit im Fall einer Waschtischarmatur das Becken ebenso schnell und gründlich gereinigt werden wie bei einer konventionellen Armatur. Da die Reinigungsfunktion durch Programmieren der Steuereinrichtung realisierbar ist, lässt sich diese sehr kostengünstig realisieren und kann auch geändert oder wieder aufgehoben werden. Ausser bei einer Waschtischarmatur ist eine Anwendung der Erfindung auch bei anderen sanitären Vorrichtungen mit berührungsloser Betätigung, beispielsweise bei einem Urinal, vorteilhaft.

## Patentansprüche

1. Verfahren zur Betätigung des Wasserflusses einer Sanitäranlage, mit einer elektronischen Steuereinrichtung, einer Tastvorrichtung mit einer Strahlungsquelle und einem optischen Sensor sowie einem in einer Wasserzuführung angeordneten Ventil, dadurch gekennzeichnet, dass beim Abdecken der Tastvorrichtung, beispielsweise mit einer Hand, die Steuereinrichtung das Ventil im momentanen Zustand hält.

2. Verfahren nach Anspruch 1, dadurch gekennzeichnet, dass die Steuereinrichtung beim Abdecken der Tastvorrichtung in einen "Sleep-Modus" umschaltet.

3. Verfahren nach Anspruch 1 oder 2, dadurch gekennzeichnet, dass die Steuervorrichtung bei einer Abdekkung der Tastvorrichtung nach einer vorbestimmten Zeitdauer selbsttätig schliesst.

4. Anordnung zur berührungslosen Betätigung des Wasserflusses einer Sanitäranlage, insbesondere Waschtischarmatur, mit einer elektronischen Steuereinrichtung, einer optischen Tastvorrichtung mit einer Strahlungsquelle und einem Sensor sowie einem in einer Wasserzuführung angeordneten Ventil, wobei die Tastvorrichtung so ausgebildet ist, dass bei einer Abdeckung, beispielsweise mit einer Hand, Abtastimpulse der Strahlungsquelle mit vergleichsweise hoher Lichtleistung reflektiert werden, dadurch gekennzeichnet, dass die Steuereinrichtung aufgrund der Reflexion dieser Abtastimpulse das Ventil im momentanen Zustand hält.

5. Anordnung nach Anspruch 4, dadurch gekennzeichnet, dass die Strahlungsquelle und der Sensor konzentrisch zueinander angeordnet sind.

6. Anordnung nach Anspruch 4 oder 5, dadurch gekennzeichnet, dass die Tastvorrichtung eine lichtstarke Empfangslinse aufweist, und dass die Strahlungsquelle in einer Bohrung der Empfangslinse angeordnet ist.

## Revendications

1. Procédé pour déclencher l'écoulement d'eau d'une installation sanitaire, comportant un dispositif de commande électronique, un dispositif d'activation comportant une source de rayonnement et un capteur optique ainsi qu'une soupape disposée dans une canalisation d'amenée d'eau, caractérisée en ce que, lorsqu'on recouvre le dispositif d'activation, par exemple avec la main, le dispositif de commande maintient la soupape dans son état actuel.

2. Procédé selon la revendication 1, caractérisé en ce que, lorsqu'on recouvre le dispositif d'activation, le dispositif de commande est commuté dans un "mode en sommeil".

3. Procédé selon la revendication 1 ou 2, caractérisé en ce que, lorsqu'on recouvre le dispositif d'activation, le dispositif de commande se ferme automatiquement pendant une durée prédéterminée.

4. Dispositif pour déclencher sans contact l'écoulement d'eau d'une installation sanitaire, notamment d'un robinet de lavabo, comportant un dispositif de commande électronique, un dispositif optique d'activation pourvu d'une source de rayonnement et d'un capteur ainsi qu'une soupape disposée dans une canalisation d'amenée d'eau, le dispositif d'activation étant agencé de telle sorte que lorsqu'on le recouvre par exemple avec une main, des impulsions d'exploration de la source de rayonnement sont réfléchies avec une puissance lumineuse comparativement élevée, caractérisé en ce que, sur la base de la réflexion de ces impulsions d'exploration, le dispositif de commande maintient la soupape dans son état actuel.

5. Dispositif selon la revendication 4, caractérisé en ce que la source de rayonnement et le capteur sont disposés en étant réciproquement concentriques.

6. Dispositif selon la revendication 4 ou 5, caractérisé en ce que le dispositif d'exploration comporte une lentille de réception à grande ouverture et que la source de rayonnement est disposée dans un perçage de la lentille de réception.

## Claims

1. Method for the actuation of the water flow of a sanitary installation, having an electronic control device, a sensing device with a radiation source and an optical sensor, and having a valve arranged in a water-supply means, characterized in that, when the sensing device is covered, for example by one hand, the control device retains the valve in the current state.

2. Method according to Claim 1, characterized in that, when the sensing device is covered, the control device switches over into a "sleep mode".

3. Method according to Claim 1 or 2, characterized in that, when the sensing device is covered, the control device closes automatically after a predetermined period of time.

4. Arrangement for the contactless actuation of the water flow of a sanitary installation, in particular washbasin fitting, having an electronic control device, an optical sensing device with a radiation source and a sensor, and having a valve arranged in a water-supply means, the sensing device being designed such that, when it is covered, for example by one hand, sensing pulses of the radiation source are reflected with comparatively high light output, characterized in that, on account of the reflection of these sensing pulses, the control device retains the valve in the current state.

5. Arrangement according to Claim 4, characterized in that the radiation source and the sensor are arranged concentrically with respect to one another.

6. Arrangement according to Claim 4 or 5, characterized in that the sensing device has a high-intensity receiving lens, and in that the radiation source is arranged in a bore of the receiving lens.
